# FASCICULE DE BREVET EUROPEEN

(11) **EP 4 136 293 B1**
(45) Date de publication et mention de la délivrance du brevet: **03.06.2026**
(21) Numéro de dépôt: 21718116.3
(22) Date de dépôt: 12.04.2021
(51) Int. Cl.: E02D 5/18, E02D 5/68, E02D 9/00, E02D 13/06

(54) **DISPOSITIF DE COFFRAGE MUNI D'UN DISPOSITIF DE MESURE DE DEVIATION**
SCHALUNGSVORRICHTUNG MIT ABWEICHUNGSMESSVORRICHTUNG
FORMWORK DEVICE HAVING A DEVIATION-MEASURING DEVICE

(30) Priorité: 14.04.2020 FR 2003694
(43) Date de publication de la demande: 22.02.2023
(73) Titulaire: Soletanche Freyssinet, 92500 Rueil Malmaison (FR)
(72) Inventeur: DUMAY, Jean-Michel, 92500 Rueil-Malmaison (FR); RESIDANT, Arnaud, 92500 Rueil-Malmaison (FR)
(74) Mandataire: Cabinet Beau de Loménie
(86) Numéro de dépôt international: PCT/EP2021/059452
(87) Numéro de publication internationale: WO 2021/209392

(56) Documents cités:
- EP-A1- 0 531 600
- WO-A1-2020/002836
- DE-A1- 3 526 197
- DE-C- 726 809
- FR-A1- 2 676 763

## Description

### Domaine Technique

La présente invention concerne le domaine de la fabrication de parois moulées dans un sol. Elle concerne plus précisément les techniques de coffrage relatives à la jonction de deux éléments de paroi adjacents.

Il est fait référence au document DE726809C, qui décrit un procédé de détection du déplacement de palplanches pendant leur enfoncement et un inclinomètre destiné à ce procédé.

### Technique Antérieure

La jonction entre deux éléments de paroi adjacents, qui présentent traditionnellement la forme de panneaux, est généralement réalisée selon deux techniques. Selon une première technique, on excave une première tranchée dans le sol, que l'on remplit ensuite de béton et, après durcissement du premier panneau, on excave une deuxième tranchée adjacente en remordant le premier panneau. La deuxième tranchée est ensuite remplie de béton.

Pour améliorer l'étanchéité entre les deux panneaux adjacents, on connait une autre technique qui consiste à placer un joint d'étanchéité vertical entre les deux panneaux.

Après avoir foré une première tranchée, on place un élément de coffrage provisoire dans la première tranchée, l'élément de coffrage comportant un porte-joint muni d'un joint d'étanchéité vertical. Selon cette technique, on remplit ensuite la première tranchée avec du béton afin de former le premier panneau et, après durcissement du premier panneau, on excave une seconde tranchée adjacente à la première tranchée et on retire le porte-joint de l'élément de coffrage, laissant en place le joint d'étanchéité qui est alors solidaire du premier panneau tout en s'étendant dans la deuxième tranchée. Cette deuxième tranchée est ensuite remplie de béton afin de former le deuxième panneau. Après durcissement du béton, le joint d'étanchéité, en prise avec les premier et deuxième panneaux, réalise l'étanchéité entre ces deux panneaux. Ce processus est répété de proche en proche jusqu'à obtenir la paroi complète.

L'élément de coffrage est généralement placé dans la tranchée de façon à être disposé contre l'une des deux plus petites parois de la tranchée.

Les inventeurs ont constaté que, dans certains cas, l'élément de coffrage est difficile à retirer hors du sol car il est parfois pris dans le béton. Lorsque l'élément de coffrage n'est pas correctement positionné contre la paroi de la tranchée, le béton peut en effet contourner l'élément de coffrage lors du bétonnage de sorte que, après durcissement, l'élément de coffrage est pris dans le ciment. Un tel phénomène peut aussi apparaitre si le terrain sur lequel l'élément de coffrage prend appui présente des aspérités, entrainant un décollement du coffrage pendant le bétonnage.

Une opération de retrait dans ces conditions est chronophage et augmente le temps de fabrication de la paroi moulée.

### Exposé de l'invention

Un but de l'invention est de proposer un dispositif de coffrage permettant de s'affranchir des inconvénients précités.

L'invention atteint son but par un dispositif de coffrage selon la revendication 1 pour une extrémité de panneau de paroi moulée, ledit dispositif de coffrage s'étendant selon une direction longitudinale et comprenant au moins un premier élément de coffrage qui comporte :
une semelle s'étendant selon la direction longitudinale et ayant une face externe a,
un caisson coopérant avec la semelle et s'étendant selon la direction longitudinale ;
au moins un dispositif de mesure permettant de déterminer au moins un premier paramètre de déviation représentatif de la déviation de la semelle par rapport à un premier plan vertical; et
un dispositif de transmission de signaux relié au dispositif de mesure pour transmettre le premier paramètre de déviation vers une station de réception située en surface.

La face externe de la semelle est destinée à venir en appui contre l'une des parois de la tranchée, et plus particulièrement l'un des plus petites parois verticales de la tranchée. La face externe est préférentiellement plane. En usage, la direction longitudinale est, idéalement, sensiblement verticale.

Selon un exemple de réalisation préférentiel, considéré selon un plan orthogonal à la direction longitudinale, le caisson présente une section transversale de forme sensiblement trapézoïdale. On comprend que le premier élément de coffrage laisse une empreinte dans l'extrémité du panneau de paroi moulée qui est de forme complémentaire à celle du caisson. De préférence, mais non nécessairement, la semelle présente en outre une face interne portant le caisson.

On comprend par ailleurs que le dispositif de coffrage peut comprendre un unique premier élément de coffrage selon l'invention, fixé à d'autres éléments de coffrage traditionnels dépourvus de dispositif de mesure. Dans ce cas, le premier élément de coffrage est préférentiellement, mais non nécessairement, situé en pied du dispositif de coffrage. Selon d'autres variantes, le dispositif de coffrage comporte plusieurs éléments de coffrage similaires au premier élément de coffrage selon l'invention comprenant un dispositif de mesure.

Conformément à l'invention, le dispositif de mesure permet de mesurer l'éventuelle déviation de la semelle par rapport à un premier plan vertical. Cette déviation peut être une valeur angulaire ou bien une distance mesurée à partir du premier plan vertical.

Le premier plan vertical est préférentiellement sensiblement parallèle à la plus petite paroi contre laquelle on place le premier élément de coffrage avant le bétonnage de la tranchée.

On comprend que si une déviation de la semelle par rapport audit premier plan vertical est identifiée, cela implique que la face externe de la semelle est localement distante de la paroi de la tranchée contre laquelle elle devrait être en appui, ce qui a pour effet de former un interstice dans lequel le béton est susceptible de s'engager lors du coulage. Comme expliqué ci-dessus, sans autre intervention, l'élément de coffrage risque d'être pris entre le béton durci de la tranchée et le béton durci s'étant engagé entre la face externe et la paroi de la tranchée.

L'invention permet donc d'identifier la formation d'un tel interstice pour, le cas échéant, agir sur le premier élément de coffrage afin de supprimer, ou à tout le moins réduire sensiblement, la déviation et donc l'interstice.

Le dispositif de transmission de signaux a pour fonction de transmettre les données relatives à la déviation éventuelle vers la station de réception. Cette dernière inclut de préférence un ordinateur et un écran d'affichage permettant d'informer l'opérateur de l'éventuelle déviation du premier élément de coffrage par rapport à la verticale. L'opérateur peut ensuite décider d'agir sur le premier élément de coffrage afin d'en corriger l'orientation, par exemple en agissant sur les moyens de sustentation généralement utilisés pour la mise en place d'un élément de coffrage dans une tranchée verticale excavée dans le sol.

Selon l'invention, le dispositif de mesure est fixé au caisson. Il est préférentiellement disposé au moins en partie dans le caisson. Cette configuration permet d'intégrer le dispositif de mesure au premier élément de coffrage sans gêner le positionnement de la face externe de la semelle contre la paroi de la tranchée. Selon un exemple de réalisation, le dispositif de mesure est fixé dans un tube longitudinal qui est lui-même fixé dans le caisson.

Selon un mode de réalisation, le caisson comporte une ouverture dans laquelle le dispositif de mesure est inséré. Un intérêt est de pouvoir accéder rapidement au dispositif de mesure afin de faciliter les éventuelles opérations de maintenance du dispositif de mesure.

De préférence, le caisson comporte :
une partie centrale munie d'un porte-joint et s'étendant selon la direction longitudinale, et
au moins une partie latérale reliant la partie centrale à la semelle, l'ouverture étant ménagée dans la partie latérale.

Cette configuration permet d'intégrer le dispositif de mesure au premier élément de coffrage de façon qu'il ne gêne pas le dégagement du joint d'étanchéité lors du retrait de l'élément de coffrage hors du sol.

Selon un mode de réalisation préférentiel, le dispositif de mesure comprend au moins un inclinomètre. L'inclinomètre comporte de préférence un module de mesure présentant sensiblement les mêmes dimensions que l'ouverture. Le module de mesure peut donc facilement s'intégrer dans l'ouverture, notamment si elle est préexistante. L'inclinomètre est de préférence, mais pas nécessairement, du type bi-axe.

Pour permettre la transmission des signaux en surface, le dispositif de transmission de signaux comporte avantageusement un câble relié au dispositif de mesure. Ce câble s'étend préférentiellement à l'intérieur du caisson. Alternativement, le dispositif de transmission pourrait comporter un module de transmission sans fil. En variante, le dispositif de transmission pourrait être disposé à l'extérieur du caisson.

De façon avantageuse, le dispositif de mesure est disposé à une partie d'extrémité longitudinale du premier élément de coffrage. De préférence, le dispositif de mesure est disposé en partie inférieure du caisson, considéré selon la direction longitudinale. Le câble sort hors du caisson préférentiellement par son extrémité supérieure.

Selon un mode de réalisation préférentiel, le dispositif de coffrage selon l'invention comprend en outre un deuxième élément de coffrage fixé au premier élément de coffrage, le deuxième élément de coffrage comprenant :
une semelle, s'étendant selon la direction longitudinale et ayant une face externe ;
un caisson coopérant avec la semelle et s'étendant selon la direction longitudinale ;
au moins un dispositif de mesure permettant de déterminer un deuxième paramètre de déviation représentatif de la déviation de la semelle du deuxième élément de coffrage par rapport au premier plan vertical; et
un dispositif de transmission de signaux relié au dispositif de mesure du deuxième élément de coffrage pour transmettre le deuxième paramètre de déviation vers la station de réception.

Les premier et deuxième éléments de coffrage sont fixés l'un à l'autre dans la continuité l'un de l'autre. Cet assemblage permet de former des dispositifs de coffrage de grande longueur, nécessaires pour réaliser des panneaux de grande profondeur. Cet assemblage est préférentiellement réalisé sur chantier, avant l'introduction du dispositif de coffrage dans la tranchée préalablement excavée, par exemple à l'aide d'une hydrofraise. Encore de préférence, la semelle du deuxième élément de coffrage a une face interne portant le caisson.

Avantageusement, le dispositif de transmission de signaux du premier élément de coffrage s'étend à l'intérieur du caisson du deuxième élément de coffrage. On comprend que le deuxième élément de coffrage est, en utilisation, disposé au-dessus du premier élément de coffrage. Selon un mode de réalisation préférentiel, le câble du dispositif de mesure du premier élément de coffrage s'étend à travers le caisson du deuxième élément de coffrage, de même que le câble relié au dispositif de mesure du premier élément de coffrage.

Sans sortir du cadre de la présente invention, les dispositifs de transmission de signaux pourraient aussi être disposés à l'extérieur des caissons.

Le dispositif de coffrage selon l'invention peut naturellement comprendre un nombre d'éléments de coffrage supérieur à deux. Dans ce cas, le câble du dispositif de mesure d'un élément de coffrage inférieur s'étend jusqu'à la station en s'étendant à l'intérieur des caissons des éléments de coffrage supérieurs.

Selon l'invention, voir la revendication 10, le dispositif de mesure est mobile par rapport au caisson selon la direction longitudinale. De préférence, le dispositif de mesure est monté coulissant par rapport au caisson.

Ce mode de réalisation permet de placer le dispositif de mesure à plusieurs profondeurs et, par voie de conséquence, réaliser des mesures de déviation à plusieurs profondeurs. L'invention permet dès lors de déterminer un profil de déviation du dispositif de coffrage.

Lorsque le dispositif de coffrage comporte plusieurs éléments de coffrage reliés les uns aux autres, il est possible d'utiliser un seul dispositif de mesure qui est déplaçable longitudinalement dans chaque des éléments de coffrage successifs. L'invention permet alors, grâce à la pluralité de mesures, de caractériser précisément la déviation éventuelle du dispositif de coffrage par rapport au plan vertical. De préférence, le dispositif de mesure est monté coulissant dans le caisson.

Avantageusement, le premier élément de coffrage comporte un tube de guidage s'étendant selon la direction longitudinale, le dispositif de mesure étant relié à un dispositif de déplacement pour être déplacé à l'intérieur du tube de guidage selon la direction longitudinale.

De préférence, le tube de guidage est disposé dans le caisson.

Avantageusement, le dispositif de coffrage selon le deuxième mode de réalisation comprend en outre un deuxième élément de coffrage fixé au premier élément de coffrage, le deuxième élément de coffrage comprenant:
une semelle s'étendant selon la direction longitudinale et ayant une face externe;
un caisson coopérant avec la semelle et s'étendant selon la direction longitudinale ;
dans lequel le dispositif de mesure est monté mobile par rapport au caisson du deuxième élément de coffrage selon la direction longitudinale.

Le dispositif de mesure est donc mobile dans chacun des caissons du dispositif de coffrage.

Lorsqu'il est présent, le tube de guidage s'étend donc dans les caissons des premier et deuxième éléments de coffrage.

Dans ce deuxième mode réalisation, de façon préférentielle mais non nécessairement, la semelle présente une face interne qui porte le caisson. Avantageusement, le premier paramètre mesuré est un angle de déviation entre la direction longitudinale et le premier plan vertical, un angle de déviation entre une direction perpendiculaire à la direction longitudinale et le premier plan vertical, ou bien une distance prise entre le premier plan vertical et la face externe de la semelle, considérée en projection dans un plan horizontal.

De préférence, l'angle de déviation est déterminé dans un plan perpendiculaire à la paroi de la tranchée contre laquelle la semelle doit venir en appui. Comme expliqué plus haut, il s'agit le plus souvent de l'une des deux plus petites parois verticales de la tranchée. Lorsque la tranchée est rectiligne, dans un plan considéré dans un plan horizontal, ledit premier plan vertical est parallèle à la direction longitudinale de la tranchée, vue selon la longueur de la tranchée. Dans ce cas, l'angle de déviation est préférentiellement déterminé dans un plan vertical parallèle à la longueur de la tranchée et perpendiculaire au premier plan vertical. On comprend que le premier paramètre de déviation permet alors de caractériser la déviation de la semelle selon la longueur de la tranchée. Connaissant la profondeur du dispositif de mesure, il est aussi possible de déterminer un déplacement longitudinal du dispositif de coffrage par rapport au premier plan vertical.

Selon une variante, le dispositif de mesure peut déterminer une autre valeur de déviation, par exemple un angle de déviation considéré entre la semelle et un deuxième plan vertical orthogonal au premier plan vertical. On comprend que l'autre valeur de déviation permet alors de caractériser une déviation éventuelle de la semelle selon la largeur de la tranchée. Le deuxième paramètre de déviation peut également être affiché sur un écran de la station de réception.

Comme mentionné plus haut, le premier paramètre de déviation peut être une distance considérée dans un plan horizontal entre le premier plan vertical et la face externe de la semelle. Cette distance est préférentiellement mesurée à la profondeur à laquelle se trouve le dispositif de mesure.

Le deuxième paramètre de déviation peut également être un angle de déviation, considéré entre le premier plan vertical et la face externe de la semelle, ou bien une distance considérée, dans un plan horizontal, entre le premier plan vertical et le dispositif de mesure du deuxième élément de coffrage.

L'invention porte en outre sur une installation de coffrage comportant un dispositif de coffrage selon l'invention et une station de réception reliée au dispositif de mesure via le dispositif de transmission de signaux du premier élément de coffrage. Le dispositif de coffrage selon l'invention comprend, comme défini ci-dessus, au moins un premier élément de coffrage.

La station de réception est préférentiellement située en surface.

Avantageusement, la station de réception inclut un écran pour afficher au moins la valeur du premier paramètre de déviation, grâce à quoi l'opérateur peut contrôler en temps réel la déviation éventuelle de la semelle du premier élément de coffrage.

Dans les modes de réalisation dans lesquels le dispositif de mesure est mobile, l'installation comporte en outre des moyens pour déplacer en translation le dispositif de mesure par rapport au caisson.

Ces moyens comportent de préférence un filin motorisé dont l'extrémité est fixée au dispositif de mesure.

L'invention porte en outre sur un procédé de bétonnage, voir la revendication 19, dans lequel :
on introduit dans une tranchée au moins un dispositif de coffrage selon l'invention,
on met du béton dans la tranchée et, pendant la mise en place de béton dans la tranchée :
   on détermine au moins un premier paramètre de déviation de la semelle du premier élément de coffrage par rapport au plan vertical ;
   on remonte le dispositif de coffrage si le premier paramètre de déviation est supérieur à un premier seuil prédéterminé et on stoppe la remontée lorsque le premier paramètre de déviation est inférieur à un second seuil prédéterminé.

Le premier paramètre de déviation est un angle de déviation ou bien une distance. Dans ce cas, les premier et second seuils prédéterminés sont des valeurs angulaires ou bien des distances.

Le dispositif de coffrage est préférentiellement suspendu à un câble de sustentation.

On comprend que lors de la remontée du dispositif de coffrage, ce dernier reprend une position verticale de sorte que la remontée a pour effet de ramener la semelle contre la paroi de la tranchée et, par voie de conséquence, supprimer l'interstice entre la semelle et la paroi. Avantageusement, on redescend le premier dispositif de coffrage après avoir stoppé la remontée.

Le procédé de bétonnage selon l'invention permet donc de contrôler la position, et notamment la verticalité de la semelle dans la tranchée, pendant l'opération de bétonnage. En cas de déviation identifiée grâce au dispositif de mesure, la position du dispositif de coffrage est donc modifiée de façon à diminuer la déviation. Cela a pour effet d'éviter la formation d'un interstice, à tout le moins le réduire significativement, de façon à éviter que le béton enserre et bloque le dispositif de coffrage dans la tranchée. Autrement dit, grâce au procédé selon l'invention, on évite les opérations chronophages de retrait du dispositif de coffrage résultant d'un blocage du dispositif de coffrage dans la tranchée au cours du bétonnage.

### Brève description des dessins

L'invention sera mieux comprise à la lecture de la description qui suit de modes de réalisation de l'invention donnés à titre d'exemples non limitatifs, en référence aux dessins annexés, sur lesquels :
[Fig.**1**] La figure **1** illustre un premier mode de réalisation d'un dispositif de coffrage selon l'invention, comprenant un dispositif de mesure de déviation muni d'un inclinomètre disposé dans le caisson ;
[Fig.**2**] La figure **2** est une vue de dessus du dispositif de coffrage de la figure **1** ;
[Fig.**3**] La figure **3** illustre une étape de mise en œuvre d'un procédé de bétonnage selon l'invention utilisant le dispositif de coffrage de la figure **1** ;
[Fig.**4**] La figure **4** illustre le procédé de bétonnage de la figure **3****,** dans lequel le dispositif de coffrage a dévié et s'est déformé ;
[Fig.**5**] La figure **5** illustre le procédé de bétonnage précédent, dans lequel on remonte le dispositif de coffrage pour corriger la déviation ;
[Fig.**6**] La figure **6** illustre le procédé de bétonnage précédent, dans lequel on redescend le dispositif de coffrage après correction de la déviation ;
[Fig.**7**] La figure **7** illustre un deuxième mode de réalisation du dispositif de coffrage selon l'invention, muni d'un dispositif de mesure de déviation mobile ;
[Fig.**8**] La figure **8** est une vue de dessus du dispositif de coffrage de la figure **7** ;
[Fig.**9**] La figure **9** illustre une variante du deuxième mode de réalisation, le dispositif de coffrage comprenant deux éléments de coffrage ;
[Fig.**10**] La figure **10** est une vue de face d'un troisième mode de réalisation du dispositif de coffrage selon l'invention ;
[Fig.**11**] La figure **11** est une vue de dessus de la tranchée illustrant un exemple de déviation du dispositif de coffrage résultant d'une rotation autour de l'axe Z ;
[Fig.**12**] La figure **12** illustre, en vue de dessus, l'étape de forage sous boue d'une tranchée dans un sol ;
[Fig.**13**] La figure **13** illustre la mise en place d'un dispositif de coffrage selon l'invention à l'une des extrémités de la tranchée ;
[Fig.**14**] La figure **14** illustre le bétonnage de la tranchée de la figure **13** ;
[Fig.**15**] La figure **15** illustre le forage sous boue d'une seconde tranchée adjacente à la première tranchée ;
[Fig.**16**] La figure **16** illustre, après bétonnage de la seconde tranchée et retrait du dispositif de coffrage, la juxtaposition de premier et deuxième éléments de paroi en béton ;
[Fig.**17**] La figure **17** est une vue de face d'un quatrième mode de réalisation du dispositif de coffrage selon l'invention ;
[Fig.**18**] La figure **18** est une vue de haut du dispositif de coffrage de la figure **17** ;
[Fig.**19**] La figure **19** est une vue de face d'un cinquième mode de réalisation du dispositif de coffrage selon l'invention ; et
[Fig.**20**] La figure **20** est une vue en perspective du dispositif de coffrage de la figure **19****.**

### Description détaillée

Sur la figure **1****,** on a illustré un premier mode de réalisation d'un dispositif de coffrage **10** pour une extrémité **12** de panneau **14** de paroi moulée.

Le dispositif de coffrage **10** fait partie d'une installation de coffrage **500** conforme à la présente invention, visible en figure **3****,** qui inclut en outre une station de réception **60,** située en surface, qui sera décrite ci-dessous.

Sur les figures **12** à **16****,** on a illustré un exemple de mise en œuvre de procédé connu de réalisation d'une paroi moulée constituée de deux panneaux juxtaposés, à l'aide d'un dispositif de coffrage **10.**

Le dispositif de coffrage **10** s'étend selon une direction longitudinale **A** qui, dans cet exemple, s'étend selon la direction verticale **Z.**

Tel qu'illustré en figure **1****,** le dispositif de coffrage **10** comprend un premier élément de coffrage **20** qui comporte une semelle **22** s'étendant selon la direction longitudinale **A.** Dans ce mode de réalisation, la semelle **22**a une face externe **24** ainsi qu'une face interne **26** portant un caisson **28**. Le caisson **28** s'étend également selon la direction longitudinale **A.** De façon connue par ailleurs, le caisson comporte un porte-joint (non illustré ici) pour recevoir un joint d'étanchéité **J.** Comme illustré en figure **14****,** et de façon connue, le joint d'étanchéité **J** a pour fonction de réaliser l'étanchéité au niveau de l'interface entre les premier et deuxième panneaux de paroi moulée **E1, E2.**

Comme on le constate sur la figure **2****,** le premier élément de coffrage **20** comporte une section transversale de forme sensiblement trapézoïdale. Le caisson **28** comporte quant à lui une partie centrale **30** munie d'un porte-joint **32,** la portion centrale s'étendant selon la direction longitudinale **A.** Le porte-joint est configuré pour recevoir un joint d'étanchéité **J,** connu par ailleurs.

Le caisson **28** comporte en outre une première partie latérale **34** reliant la partie centrale **30** à la semelle **22,** et une deuxième partie latérale **36,** opposée à la première partie latérale **34,** reliant également la partie centrale **30** à la semelle **22.**

Conformément à l'invention, le premier élément de coffrage **20** comporte en outre un dispositif de mesure **40** permettant de déterminer au moins un premier paramètre de déviation représentatif d'une déviation éventuelle de la semelle **22** par rapport à un premier plan vertical **P1.** Dans cet exemple, le premier plan vertical **P1** est coplanaire à la paroi verticale **13** de la tranchée **T1.**

Dans cet exemple, le dispositif de mesure **40** est fixé au caisson **28.** Pour ce faire, le caisson **28** comporte une ouverture **29** dans laquelle le dispositif de mesure est inséré. Comme on le comprend à l'aide de la figure **2****,** dans cet exemple, l'ouverture **29** est ménagée dans la première partie latérale **34** du caisson **28.**

Dans cet exemple, le dispositif de mesure **40** comprend un inclinomètre **42,** par exemple de type bi-axe, comportant un module de mesure **44** présentant sensiblement les mêmes dimensions que l'ouverture **29.**

Le premier élément de coffrage **20** comporte en outre un dispositif de transmission de signaux **50** qui est relié au dispositif de mesure **40** pour permettre la transmission du premier paramètre de déviation vers la station de réception **60** située en surface.

Une telle station de réception **60** est illustrée en figures **3** à **6****.**

Dans cet exemple, le dispositif de transmission de signaux **50** comporte un câble **52** qui est relié au dispositif de mesure **40** d'une part, et à la station de réception **60** d'autre part.

Toujours dans cet exemple, on constate que le câble **52** s'étend à l'intérieur du caisson **28.**

Qui plus est, le dispositif de mesure **40** est, dans cet exemple, disposé à une partie d'extrémité longitudinale **20**b du premier élément de coffrage **20.** Il s'agit ici de la partie d'extrémité inférieure du premier élément de coffrage. Sans sortir du cadre de la présente invention, le dispositif de mesure **40** pourrait être disposé au milieu de la longueur du premier élément de coffrage **20.**

Comme on le constate sur la figure **2****,** le dispositif de mesure **40** est intégré dans le caisson, le module de mesure **44** s'étendant sensiblement dans le même plan que la première partie latérale **34.** Grâce à cet agencement, la présence du dispositif de mesure **40** ne gêne pas l'enfoncement dans le sol du dispositif de coffrage.

Par ailleurs, le câble **52** sort du caisson par son extrémité longitudinale supérieure **28**a, comme illustré en figure **1****.**

Sans sortir du cadre de la présente invention, et comme on le verra ci-dessous, le dispositif de coffrage **10** comporte préférentiellement plusieurs éléments de coffrage fixés les uns aux autres par leurs extrémités longitudinales.

De manière connue, les éléments de coffrage sont fixés les uns aux autres sur le chantier avant l'introduction du dispositif de coffrage dans le sol. Cela permet d'obtenir un dispositif de coffrage de grande longueur constitué d'une pluralité d'éléments de coffrage unitaires. On comprend donc que les éléments de coffrage sont amenés de manière individuelle sur le chantier, ce qui facilite leur manutention.

Sur la figure **3****,** on a illustré, selon une vue en coupe prise dans un plan vertical, la tranchée **T1** en cours de bétonnage.

Comme expliqué plus haut, préalablement au bétonnage, le dispositif de coffrage **10** selon l'invention a été introduit verticalement dans la tranchée **T1** de façon que la semelle **22,** et plus précisément sa face externe **24** vienne en appui contre la petite paroi verticale **13** de la tranchée **T1,** ce qui est également illustré en figure **11****.**

Dans cet exemple, le dispositif de coffrage **10** comporte trois éléments de coffrage fixés successivement les uns aux autres, à savoir le premier élément de coffrage **20** précédemment décrit, un deuxième élément de coffrage **20'** et un troisième élément de coffrage **20",** les premier, deuxième et troisième éléments de coffrage **20, 20', 20"** étant fixés les uns aux autres par leurs extrémités de façon à former le dispositif de coffrage **10.**

On comprend donc que le deuxième élément de coffrage **20'** est fixé au premier élément de coffrage **20.** A l'instar du premier élément de coffrage, le deuxième élément de coffrage **20'** comprend une semelle **22'** s'étendant selon la direction longitudinale **A** et ayant une face externe **24'** ainsi qu'une face interne **26'** portant un caisson **28'** s'étendant également selon la direction longitudinale **A.**

Le deuxième élément de coffrage **20'** comporte en outre un dispositif de mesure **40'** permettant de déterminer un deuxième paramètre de déviation représentatif de la déviation de la semelle **22'** du deuxième élément de coffrage **20'** par rapport au premier plan vertical **P1.** Le deuxième élément de coffrage comprend en outre un dispositif de transmission de signaux **50',** comprenant dans cet exemple un câble **52',** relié au dispositif de mesure **40'** du deuxième élément de coffrage **20'** pour transmettre le deuxième paramètre de déviation vers la station de réception **60.** Comme on le constate sur la figure **3****,** le dispositif de transmission de signaux **50** du premier élément de coffrage **20,** et en particulier le câble **52,** s'étend à l'intérieur du caisson **28'** du deuxième élément de coffrage **20'.** En variante, on pourrait prévoir un seul câble type BUS constitué de plusieurs portions de câble - avec une portion de câble par élément de coffrage - reliées les unes aux autres par le biais de raccords disposés entre les éléments de coffrage.

Pour ce faire, l'extrémité longitudinale commune des caissons **28** et **28'** présente des ouvertures afin de permettre au câble **52** de s'engager dans le caisson **28'.**

Comme exposé précédemment, le dispositif de coffrage **10** comporte en outre un troisième élément de coffrage **20",** similaire aux premier et deuxième éléments de coffrage **20, 20'.** Le troisième élément de coffrage **20"** comporte également un dispositif de mesure **40"** permettant de déterminer un deuxième paramètre de déviation représentatif de la déviation de la semelle **22"** du deuxième élément de coffrage **20'** par rapport au premier plan vertical **P1.**

Il comporte également un dispositif de transmission **50"** relié au dispositif de mesure **40"** du troisième élément de coffrage **20"** pour transmettre le troisième paramètre de déviation vers la station de réception **60.**

On constate sur la figure **3** que les dispositifs de transmission de signaux **50, 50'** des premier et deuxième éléments de coffrage **20, 20'** traversent le caisson **28"** du troisième élément de coffrage **20".**

Les câbles **52, 52'** et **52"** des premier, deuxième et troisième éléments de coffrage **20, 20', 20"** sont donc reliés à la station de réception **60** disposée en surface.

Cette dernière comporte un écran **62** permettant à l'opérateur de visualiser les premier, deuxième et troisième paramètres de déviation mesurés par les dispositifs de mesure **40, 40'** et **40".** La station de réception **60** comporte en outre un ordinateur **64** pour recevoir les données transmises par les dispositifs de transmission.

Plus précisément, les câbles **52, 52** et **52"** des premier, deuxième et troisième éléments de coffrage sont reliés à l'ordinateur **64** de la station de réception **60.**

La station de réception **60** est reliée aux dispositifs de mesure **40, 40', 40"** via les dispositifs de transmission **50, 50', 50"** des premier, deuxième et troisième éléments de coffrage **20, 20', 20".**

Comme évoqué ci-dessus, la station de réception **60** inclut un écran **62** pour afficher la valeur du premier paramètre de déviation, le cas échéant, les valeurs des deuxième et troisième paramètres de déviation.

L'installation **500** comporte en outre un câble de sustentation **C** qui est de préférence fixé à l'extrémité longitudinale supérieure longitudinale **10**a du dispositif de coffrage **10** par l'intermédiaire d'une tête de levage **11** rapportée qui est fixée à l'élément de coffrage. Ce câble de sustentation **C** est relié à un porteur, connu par ailleurs et non représenté ici, disposé en surface et permettant de porter et de déplacer le dispositif de coffrage **10.**

A l'aide des figures **3** à **5****,** on va maintenant décrire un procédé de bétonnage conforme à la présente invention.

Sur la figure **3****,** on a illustré le début du procédé de bétonnage. Le dispositif de coffrage a donc été placé dans la tranchée **T1,** de sorte que le dispositif de coffrage **10** est en appui contre la paroi **13** de la tranchée **T1,** le dispositif de coffrage **10** étant positionné de manière sensiblement verticale, l'extrémité longitudinale inférieure **10**b du dispositif de coffrage **10** prenant appui sur le fond **15** de la tranchée **T1.**

Sur la figure **3****,** le dispositif de coffrage **10** s'étend donc de façon sensiblement verticale. Selon le procédé de bétonnage, on met du béton dans la tranchée **T1** à l'aide d'une conduite **70** reliée à un réservoir de béton, non illustré ici.

Conformément à l'invention, pendant la mise en place de béton dans la tranchée **T1,** on détermine au moins un paramètre de déviation de la semelle **22** du premier élément de coffrage **20** par rapport au premier plan vertical **P1.** Dans la configuration de la figure **3****,** aucune déviation n'est mesurée dans le plan vertical **YZ** par rapport au plan **P1.**

Comme illustré en figure **3****,** le fond **15** de la tranchée **T1** n'est pas parfaitement plat en raison de la présence d'aspérités, de sorte que, au cours du bétonnage, du béton peut s'écouler entre la paroi **13** de la tranchée **T1** et la face externe **24** de la semelle **22.** Il est également possible que du béton contourne les côtés de la semelle **22** dans la mesure où les plus grandes faces de la paroi ne sont pas non plus strictement planes. Ceci a donc pour effet que le béton se loge entre la paroi **13** et la semelle **22,** comme illustré en figure **4****.** Ceci peut avoir pour effet de dévier la semelle **22.** Dans l'exemple de la figure **4****,** la déviation consiste en un pivotement du dispositif de coffrage dans le plan vertical **YZ.**

Selon le procédé de bétonnage selon l'invention, si le paramètre de déviation est supérieur à un premier seuil prédéterminé, on remonte verticalement le premier dispositif de coffrage en agissant sur le câble de sustentation **C,** comme illustré en figure **5****,** et on stoppe la remontée lorsque le paramètre de déviation devient inférieur à un second seuil prédéterminé. Ce second seuil prédéterminé peut être égal au premier seuil prédéterminé ou bien légèrement inférieur au premier seuil. Dans l'illustration de la figure **5****,** le dispositif de coffrage **10** est revenu dans sa position sensiblement verticale après avoir été légèrement remonté, de sorte qu'il n'y a pas de béton entre la semelle **22** et l'extrémité **13** de la paroi. Ceci facilitera le décoffrage, et assurera une continuité suffisante entre les deux panneaux adjacents. De préférence, comme illustré en figure **6****,** on redescend le dispositif de coffrage **10** après correction de sa déviation.

Selon un premier exemple, le paramètre de déviation de la semelle du premier élément de coffrage **20** par rapport au premier plan vertical **P1** est un angle de déviation **α1,** correspondant à une rotation autour de l'axe horizontal **X.** Cet angle est considéré dans un plan vertical. Dans cet exemple, le premier seuil prédéterminé est de 2°, tandis que le second seuil prédéterminé est de **1°.** Ces valeurs sont données à titre d'exemples pour une profondeur de 10 mètres. Sans sortir du cadre de la présente invention, le second seuil prédéterminé pourrait être égal au premier seuil prédéterminé.

Selon un autre exemple, tel qu'illustré en figure **11****,** le paramètre de déviation de la semelle du premier élément de coffrage **20** par rapport au premier plan vertical **P1** est un angle de déviation **β,** correspondant à une rotation autour de l'axe vertical **Z.** Sans sortir du cadre de la présente invention, le dispositif de mesure peut déterminer une déviation résultant de la combinaison d'une rotation autour de l'axe vertical **Z** et d'une rotation autour de l'axe **X.**

Selon une variante, le premier paramètre de déviation représentatif de la déviation de la semelle **22** par rapport au premier plan vertical **P1** est constitué par la valeur de déplacement **d1** considérée selon la direction horizontale **Y,** entre le premier plan vertical **P1** et le dispositif de mesure **40.** Par exemple, le premier seuil prédéterminé sera de 40 cm, tandis que le deuxième seuil prédéterminé sera de 20 cm. Connaissant la profondeur du dispositif de mesure **40,** il est possible de déterminer un angle de déviation **α1** de la semelle par rapport au premier plan vertical **P1.**

De même, le dispositif de coffrage **10** illustré en figure **4****,** possédant deux autres dispositifs de mesure **40', 40"** agencés sur les deuxième et troisième éléments de coffrage **20', 20",** permettent de déterminer un deuxième paramètre de déviation **α2** ou **d2** représentatif de la déviation de la semelle **22'** par rapport au premier plan vertical **P1,** et un troisième paramètre de déviation **α3** ou **d3** représentatif de la déviation de la semelle **22"** par rapport au premier plan vertical **P1.**

En conséquence, connaissant la profondeur des dispositifs de mesure **40'** et **40",** ainsi que les distances **d2** et **d3,** il est possible également de déterminer plusieurs valeurs d'angles de déviation.

Il est à noter que les faces externes des semelles **22, 22'** et **22"** ne sont pas nécessairement coplanaires notamment lorsque le dispositif de coffrage présente une très grande longueur. Aussi, les angles de déviation **α1, α2** et **α3** ne sont pas nécessairement égaux, comme cela a été schématisé en figure **4****.** Les déviations illustrées sur la figure **4** ont été volontairement exagérées afin de faciliter la lisibilité de la figure.

Les angles de déviation **α1, α2** et **α3,** et/ou chacune des distances **d1, d2** et **d3** constituant des paramètres de déviation déterminés par les dispositifs de mesure **40, 40'** et **40"** peut être calculé par l'ordinateur **64** et affiché sur l'écran **62** de la station **60.**

A l'aide des figures **7 à 9****,** on va maintenant décrire un deuxième mode de réalisation du dispositif de coffrage **110** selon l'invention. Le dispositif de coffrage **110** s'étend selon une direction longitudinale **A** et comprend un premier élément de coffrage **120** qui comprend une semelle **122** s'étendant selon la direction longitudinale **A** et ayant une face externe **124** ainsi qu'une face interne **126** portant un caisson **128** s'étendant selon la direction longitudinale **A.** Le caisson **128** comprend un porte-joint **129** destiné à recevoir un joint d'étanchéité **J.**

Dans cet exemple de réalisation, le premier élément de coffrage **120** comporte un dispositif de couplage **101** permettant de relier et de positionner le premier élément de coffrage **120** à un autre élément de coffrage. Dans cet exemple, le dispositif de couplage comporte deux ergots **102** qui s'étendent depuis l'extrémité longitudinale supérieure **128**a du caisson **128.** Le dispositif de couplage comporte par ailleurs deux orifices disposés à l'extrémité longitudinale inférieure **128**b du caisson **128** du logement **103** et destinés à recevoir, par coopération de forme, les ergots **102** d'un autre élément de coffrage.

Le premier élément de coffrage **120** comporte en outre un dispositif de mesure **140** permettant de déterminer un premier paramètre de déviation représentatif de la déviation de la semelle **122** par rapport au premier plan vertical **P1.**

A l'instar du premier mode de réalisation, le premier élément de coffrage **120** comporte en outre un dispositif de transmission de signaux **150,** comprenant un câble **152** qui est relié au dispositif **140** pour transmettre le premier paramètre de déviation vers une station de réception située en surface.

Contrairement au premier mode de réalisation, le dispositif de mesure **140** du premier élément de coffrage **120** du dispositif de coffrage **110** selon le deuxième exemple de réalisation est mobile par rapport au caisson **128** selon la direction longitudinale **A.** Ce deuxième mode de réalisation présente donc l'avantage de permettre la détermination d'une déviation éventuelle du dispositif de coffrage à différentes profondeurs. Il permet donc une mesure plus précise que le premier mode de réalisation dès lors que le dispositif de mesure peut être positionné à une ou plusieurs profondeurs souhaitées.

Pour ce faire, le premier élément de coffrage **120** comporte un tube de guidage **170** s'étendant selon la direction longitudinale **A,** parallèlement au caisson. Le dispositif de mesure **140** est relié à un dispositif de déplacement **172,** constitué dans cet exemple par un filin qui peut être déplacé à l'intérieur du tube de guidage selon la direction longitudinale. Le filin est relié à un actionneur disposé en surface (non illustré ici), contrôlé par l'opérateur.

Dans l'exemple de réalisation des figures **7** à **9****,** le tube de guidage **170** est disposé dans le caisson **128.** On comprend, dans cet exemple, que le tube de guidage **170** s'étend sur toute la longueur du caisson **128.**

En se référant à la figure **8****,** on constate que, dans ce mode de réalisation, le tube de guidage **170** est disposé sensiblement au centre du caisson considéré dans un plan perpendiculaire à la face externe **124** de la semelle **122.**

Sans sortir du cadre de la présente invention, le tube de guidage **170** pourrait être disposé différemment à l'intérieur du caisson.

En figure **9****,** on a illustré un dispositif de coffrage **110** comportant en outre un deuxième élément de coffrage **120'** qui est disposé en-dessous du premier élément de coffrage **120.** On constate que les ergots **102'** du deuxième élément de coffrage **120'** sont introduits dans les orifices **103** du premier élément de coffrage **120.**

Le deuxième élément de coffrage **120'** comprend une semelle **122'** qui s'étend selon la direction longitudinale **A.** Elle comporte une face externe **124'** ainsi qu'une face interne comportant un caisson **128'** s'étendant selon la direction longitudinale **A.** Le dispositif de mesure **140** est mobile par rapport au caisson **128'** du deuxième élément de coffrage selon la direction longitudinale **A.** Dans cet exemple, le tube de guidage **170** s'étend dans les caissons **128, 128'** des premier et deuxième éléments de coffrage **120, 120'.**

Selon une variante, le tube de guidage **170** pourra être constitué de deux portions de tube, chacune étant disposée dans l'un des caissons des premier et deuxième éléments de coffrage, les portions de tube de guidage étant alignées l'une à l'autre quand les premier et deuxième éléments de coffrage sont fixés l'un à l'autre, afin de pouvoir faire passer le dispositif de mesure d'un élément de coffrage à l'autre.

La figure **10** illustre un troisième exemple d'un dispositif de coffrage **210** selon l'invention, qui est une variante du deuxième mode de réalisation du dispositif de coffrage **110.**

Le dispositif de coffrage **210** selon le troisième mode de réalisation se distingue du deuxième mode de réalisation par le fait que le tube de guidage **270,** dans lequel le dispositif de mesure **240** est mobile, est disposé à l'extérieur du caisson. Pour ce faire, le tube de guidage **270** est fixé à la face externe **226** et/ou à une partie latérale du caisson **228.**

Sur les figures **17** et **18****,** on a illustré un quatrième mode de réalisation du dispositif de coffrage **310** selon l'invention. A l'instar des autres modes de réalisation précédemment décrits, le dispositif de coffrage **310** comporte au moins un premier élément de coffrage **320** comportant une semelle **322** ayant une face externe **324** et un caisson **328.** Plus précisément, dans ce mode de réalisation, le premier élément de coffrage **320** comporte deux caissons tubulaires et parallèles, qui s'étendent selon la direction longitudinale. La semelle présente ici la forme d'une plaque dont l'épaisseur est inférieure au diamètre du caisson **328.**

Un dispositif de mesure **340,** similaire à ceux précédemment décrits, est disposé dans le caisson **328.** Il peut être fixe ou mobile par rapport au caisson.

Sur les figures **19** et **20****,** on a illustré un cinquième mode de réalisation du dispositif de coffrage **410** selon l'invention. A l'instar des autres modes de réalisation précédemment décrits, le dispositif de coffrage **410** comporte au moins un premier élément de coffrage **420** comportant une semelle **422** ayant une face externe **424** et un caisson **428.** Plus précisément, dans ce mode de réalisation, la semelle **422** forme une face du caisson **428,** ce dernier présentant dans cet exemple une extrémité biseautée.

Un dispositif de mesure **440,** similaire à ceux précédemment décrits, est disposé dans le caisson **428.** Il peut être fixe ou mobile par rapport au caisson.

## Revendications

1. Dispositif de coffrage (10) pour une extrémité de panneau de paroi moulée, ledit dispositif de coffrage s'étendant selon une direction longitudinale (A) et comprenant au moins un premier élément de coffrage (20) qui comporte :
une semelle (22) s'étendant selon la direction longitudinale (A) et ayant une face externe (24),
un caisson (28) coopérant avec la semelle et s'étendant selon la direction longitudinale ; premier élément de coffrage comportant
en outre :
au moins un dispositif de mesure (40) fixé au caisson (28) et permettant de déterminer au moins un premier paramètre de déviation (α1 , d1, β) représentatif de la déviation de la semelle (22) par rapport à un premier plan vertical (P1) ; et
un dispositif de transmission de signaux (50) relié au dispositif de mesure (40) pour transmettre le premier paramètre de déviation (α1 , d1, β) vers une station de réception (60) située en surface.

2. Dispositif de coffrage selon la revendication 1, dans lequel le caisson (28) comporte une ouverture (29) dans laquelle le dispositif de mesure est inséré.

3. Dispositif de coffrage selon la revendication 2, dans lequel le caisson (28) comporte :
une partie centrale (30) munie d'un porte-joint (32) et s'étendant selon la direction longitudinale (A), et
au moins une partie latérale reliant la partie centrale à la semelle, l'ouverture (29) étant ménagée dans la partie latérale.

4. Dispositif de coffrage selon la revendication 2 ou 3, dans lequel le dispositif de mesure (40) comprend au moins un inclinomètre (42).

5. Dispositif de coffrage selon l'une quelconque des revendications précédentes, dans laquelle le dispositif de transmission de signaux (50) comporte un câble (52,152) relié au dispositif de mesure (40,140).

6. Dispositif de coffrage selon la revendication 5, dans lequel le câble (52) s'étend à l'intérieur du caisson (28).

7. Dispositif de coffrage selon l'une quelconque des revendications précédentes, dans lequel le dispositif de mesure (40) est disposé à une partie d'extrémité longitudinale (20b) du premier élément de coffrage (20).

8. Dispositif de coffrage selon l'une quelconque des revendications précédentes, comprenant en outre un deuxième élément de coffrage (20') fixé au premier élément de coffrage (20), le deuxième élément de coffrage (20') comprenant :
une semelle (22') s'étendant selon la direction longitudinale (A) et ayant une face externe ;
un caisson (28') coopérant avec la semelle et s'étendant selon la direction longitudinale (A) ;
au moins un dispositif de mesure (40') permettant de déterminer un deuxième paramètre de déviation représentatif de la déviation de la semelle (22') du deuxième élément de coffrage (20') par rapport au premier plan vertical (P1) ; et
un dispositif de transmission de signaux (50') relié au dispositif de mesure (40') du deuxième élément de coffrage (20') pour transmettre le deuxième paramètre de déviation vers la station de réception (60).

9. Dispositif de coffrage selon la revendication 8, dans lequel le dispositif de transmission de signaux (50) du premier élément de coffrage (20) s'étend à l'intérieur du caisson (28') du deuxième élément de coffrage (20').

10. Dispositif de coffrage (110, 210, 310, 410) pour une extrémité de panneau de paroi moulée, ledit dispositif de coffrage s'étendant selon une direction longitudinale (A) et comprenant au moins un premier élément de coffrage (120,220,320,420) qui comporte :
une semelle (122,222,322,422) s'étendant selon la direction longitudinale (A) et ayant une face externe (24),
un caisson (128,228) coopérant avec le semelle et s'étendant selon la direction longitudinale ; premier élément de coffrage comportant
en outre :
au moins un dispositif de mesure (140,240,340,440) permettant de déterminer au moins un premier paramètre de déviation (α1 , d1, β) représentatif de la déviation de la semelle (122, 222,322,422) par rapport à un premier plan vertical (P1), le dispositif de mesure (140,240) étant mobile par rapport au caisson (128,228) selon la direction longitudinale (A) ; et
un dispositif de transmission de signaux (50) relié au dispositif de mesure (140,240,340,440) pour transmettre le premier paramètre de déviation (α1 , d1, β) vers une station de réception (60) située en surface.

11. Dispositif de coffrage selon la revendication 10, dans lequel le premier élément de coffrage (120) comporte un tube de guidage (170,270) s'étendant selon la direction longitudinale (A), le dispositif de mesure (140,240) étant relié à un dispositif de déplacement pour être déplacé à l'intérieur du tube de guidage selon la direction longitudinale.

12. Dispositif de coffrage selon la revendication 11, dans lequel le tube de guidage (170) est disposé dans le caisson (128).

13. Dispositif de coffrage selon l'une quelconque des revendications 10 à 12, comprenant en outre un deuxième élément de coffrage (120') fixé au premier élément de coffrage (120), le deuxième élément de coffrage comprenant :
une semelle (122') s'étendant selon la direction longitudinale (A) et ayant une face externe ;
un caisson (128') coopérant avec la semelle et s'étendant selon la direction longitudinale (A) ;
dans lequel le dispositif de mesure (140) est mobile par rapport au caisson (128') du deuxième élément de coffrage (120) selon la direction longitudinale.

14. Dispositif de coffrage selon les revendications 12 et 13, dans lequel le tube de guidage (170) s'étend dans les caissons (128, 128') des premier et deuxième éléments de coffrage (120, 120').

15. Dispositif de coffrage selon l'une quelconque des revendications précédentes, dans lequel le premier paramètre mesuré est un angle de déviation (α1) entre la direction longitudinale (A) et le premier plan vertical (P1), un angle de déviation (β) entre une direction perpendiculaire à la direction longitudinale (A) et le premier plan vertical (P1), ou bien une distance (d1) entre le premier plan vertical (P1) et la face externe de la semelle, considérée dans un plan horizontal.

16. Installation de coffrage (500) comportant un dispositif de coffrage (10,110,210) selon l'une quelconque des revendications précédentes, et une station de réception (60) reliée au dispositif de mesure (40, 140, 240) via le dispositif de transmission de signaux (50) d'au moins le premier élément de coffrage.

17. Installation de coffrage selon la revendication 16, dans lequel la station de réception (60) inclut un écran (62) pour afficher la valeur du premier paramètre de déviation.

18. Installation selon la revendication 16 ou 17, comprenant un dispositif de coffrage selon l'une quelconque des revendications 10 à 14, **caractérisée en ce qu'**elle comporte en outre des moyens (172) pour déplacer en translation le dispositif de mesure (140, 240) par rapport au caisson (128, 228).

19. Procédé de bétonnage dans lequel :
on introduit dans une tranchée au moins un dispositif de coffrage, ledit dispositif de coffrage s'étendant selon une direction longitudinale (A) et comprenant au moins un premier élément de coffrage (20, 120,220,320,420) qui comporte :
une semelle (22,122,222,322,422) s'étendant selon la direction longitudinale (A) et ayant une face externe (24),
un caisson (28,128,228) coopérant avec le semelle et s'étendant selon la direction longitudinale ;
le premier élément de coffrage comportant en outre :
au moins un dispositif de mesure (40,140,240,340,440) permettant de déterminer au moins un premier paramètre de déviation (α1 , d1, β) représentatif de la déviation de la semelle (22,122, 222,322,422) par rapport à un premier plan vertical (P1) ; et
un dispositif de transmission de signaux (50) relié au dispositif de mesure (40, 140,240,340,440) pour transmettre le premier paramètre de déviation (α1 , d1, β) vers une station de réception (60) située en surface, procédé dans lequel :
on met du béton dans la tranchée et, pendant la mise en place de béton dans la tranchée :
on détermine au moins un premier paramètre de déviation de la semelle du premier élément de coffrage par rapport au premier plan vertical;
on remonte le premier dispositif de coffrage si le premier paramètre de déviation est supérieur à un premier seuil prédéterminé et on stoppe la remontée lorsque le premier paramètre de déviation est inférieur à un second seuil prédéterminé.

20. Procédé de bétonnage selon la revendication 19, dans lequel on redescend le premier dispositif de coffrage après avoir stoppé la remontée.

## Patentansprüche

1. Schalungsvorrichtung (10) für ein Ende eines Schlitzwandpaneels, wobei sich die Schalungsvorrichtung gemäß einer Längsrichtung (A) erstreckt und mindestens ein erstes Schalungselement (20) umfasst, das aufweist:
eine Sohle (22), die sich gemäß der Längsrichtung (A) erstreckt und eine Außenfläche (24) aufweist,
einen Kasten (28), der mit der Sohle zusammenwirkt und sich gemäß der Längsrichtung erstreckt;
wobei das erste Schalungselement ferner aufweist:
mindestens eine Messeinrichtung (40), die an dem Kasten (28) befestigt ist und es ermöglicht, mindestens einen ersten Abweichungsparameter (α1, d1, β) zu bestimmen, der für die Abweichung der Sohle (22) relativ zu einer ersten vertikalen Ebene (P1) repräsentativ ist; und
eine Signalübertragungsvorrichtung (50), die mit der Messeinrichtung (40) verbunden ist, um den ersten Abweichungsparameter (α1, d1, β) zu einer an der Oberfläche befindlichen Empfangsstation (60) zu übertragen.

2. Schalungsvorrichtung nach Anspruch 1, wobei der Kasten (28) eine Öffnung (29) aufweist, in welche die Messeinrichtung eingesetzt ist.

3. Schalungsvorrichtung nach Anspruch 2, wobei der Kasten (28) aufweist:
einen Mittelteil (30), der mit einem Dichtungsträger (32) versehen ist und sich gemäß der Längsrichtung (A) erstreckt, und
mindestens einen Seitenteil, der den Mittelteil mit der Sohle verbindet, wobei die Öffnung (29) in dem Seitenteil ausgebildet ist.

4. Schalungsvorrichtung nach Anspruch 2 oder 3, wobei die Messeinrichtung (40) mindestens einen Neigungsmesser (42) umfasst.

5. Schalungsvorrichtung nach einem der vorhergehenden Ansprüche, wobei die Signalübertragungsvorrichtung (50) ein Kabel (52, 152) aufweist, das mit der Messeinrichtung (40, 140) verbunden ist.

6. Schalungsvorrichtung nach Anspruch 5, wobei sich das Kabel (52) innerhalb des Kastens (28) erstreckt.

7. Schalungsvorrichtung nach einem der vorhergehenden Ansprüche, wobei die Messeinrichtung (40) an einem längsseitigen Endabschnitt (20b) des ersten Schalungselements (20) angeordnet ist.

8. Schalungsvorrichtung nach einem der vorhergehenden Ansprüche, die ferner ein zweites Schalungselement (20') umfasst, das an dem ersten Schalungselement (20) befestigt ist, wobei das zweite Schalungselement (20') umfasst:
eine Sohle (22'), die sich gemäß der Längsrichtung (A) erstreckt und eine Außenfläche aufweist;
einen Kasten (28'), der mit der Sohle zusammenwirkt und sich gemäß der Längsrichtung (A) erstreckt;
mindestens eine Messeinrichtung (40'), die es ermöglicht, einen zweiten Abweichungsparameter zu bestimmen, der für die Abweichung der Sohle (22') des zweiten Schalungselements (20') relativ zu der ersten vertikalen Ebene (P1) repräsentativ ist; und
eine Signalübertragungsvorrichtung (50'), die mit der Messeinrichtung (40') des zweiten Schalungselements (20') verbunden ist, um den zweiten Abweichungsparameter zu der Empfangsstation (60) zu übertragen.

9. Schalungsvorrichtung nach Anspruch 8, wobei sich die Signalübertragungsvorrichtung (50) des ersten Schalungselements (20) innerhalb des Kastens (28') des zweiten Schalungselements (20') erstreckt.

10. Schalungsvorrichtung (110, 210, 310, 410) für ein Ende eines Schlitzwandpaneels, wobei sich die Schalungsvorrichtung gemäß einer Längsrichtung (A) erstreckt und mindestens ein erstes Schalungselement (120, 220, 320, 420) umfasst, das aufweist:
eine Sohle (122, 222, 322, 422), die sich gemäß der Längsrichtung (A) erstreckt und eine Außenfläche (24) aufweist,
einen Kasten (128, 228), der mit der Sohle zusammenwirkt und sich gemäß der Längsrichtung erstreckt;
wobei das erste Schalungselement ferner aufweist:
mindestens eine Messeinrichtung (140, 240, 340, 440), die es ermöglicht, mindestens einen ersten Abweichungsparameter (α1, d1, β) zu bestimmen, der für die Abweichung der Sohle (122, 222, 322, 422) relativ zz einer ersten vertikalen Ebene (P1) repräsentativ ist, wobei die Messeinrichtung (140, 240) relativ zu dem Kasten (128, 228) gemäß der Längsrichtung (A) beweglich ist; und
eine Signalübertragungsvorrichtung (50), die mit der Messeinrichtung (140, 240, 340, 440) verbunden ist, um den ersten Abweichungsparameter (α1, d1, β) zu einer an der Oberfläche befindlichen Empfangsstation (60) zu übertragen.

11. Schalungsvorrichtung nach Anspruch 10, wobei das erste Schalungselement (120) ein Führungsrohr (170, 270) aufweist, das sich gemäß der Längsrichtung (A) erstreckt, wobei die Messeinrichtung (140, 240) mit einer Bewegungsvorrichtung verbunden ist, um innerhalb des Führungsrohrs gemäß der Längsrichtung bewegt zu werden.

12. Schalungsvorrichtung nach Anspruch 11, wobei das Führungsrohr (170) in dem Kasten (128) angeordnet ist.

13. Schalungsvorrichtung nach einem der Ansprüche 10 bis 12, die ferner ein zweites Schalungselement (120') umfasst, das an dem ersten Schalungselement (120) befestigt ist, wobei das zweite Schalungselement umfasst:
eine Sohle (122'), die sich gemäß der Längsrichtung (A) erstreckt und eine Außenfläche aufweist;
einen Kasten (128'), der mit der Sohle zusammenwirkt und sich gemäß der Längsrichtung (A) erstreckt;
wobei die Messeinrichtung (140) relativ zu dem Kasten (128') des zweiten Schalungselements (120) gemäß der Längsrichtung beweglich ist.

14. Schalungsvorrichtung nach den Ansprüchen 12 und 13, wobei sich das Führungsrohr (170) in den Kästen (128, 128') des ersten und des zweiten Schalungselements (120, 120') erstreckt.

15. Schalungsvorrichtung nach einem der vorhergehenden Ansprüche, wobei der erste gemessene Parameter ein Abweichungswinkel (α1) zwischen der Längsrichtung (A) und der ersten vertikalen Ebene (P1), ein Abweichungswinkel (β) zwischen einer zu der Längsrichtung (A) senkrechten Richtung und der ersten vertikalen Ebene (P1) oder ein Abstand (d1) zwischen der ersten vertikalen Ebene (P1) und der Außenfläche der Sohle ist, betrachtet in einer horizontalen Ebene.

16. Schalungsanlage (500), die eine Schalungsvorrichtung (10, 110, 210) nach einem der vorhergehenden Ansprüche und eine Empfangsstation (60) aufweist, die mit der Messeinrichtung (40, 140, 240) über die Signalübertragungsvorrichtung (50) von mindestens dem ersten Schalungselement verbunden ist.

17. Schalungsanlage nach Anspruch 16, wobei die Empfangsstation (60) einen Bildschirm (62) einschließt, um den Wert des ersten Abweichungsparameters anzuzeigen.

18. Anlage nach Anspruch 16 oder 17, die eine Schalungsvorrichtung nach einem der Ansprüche 10 bis 14 umfasst, **dadurch gekennzeichnet, dass** sie ferner Mittel (172) aufweist, um die Messeinrichtung (140, 240) relativ zu dem Kasten (128, 228) translatorisch zu bewegen.

19. Betonierverfahren, wobei:
in einen Graben mindestens eine Schalungsvorrichtung eingebracht wird, wobei sich die Schalungsvorrichtung gemäß einer Längsrichtung (A) erstreckt und mindestens ein erstes Schalungselement (20, 120, 220, 320, 420) umfasst, das aufweist:
eine Sohle (22, 122, 222, 322, 422), die sich gemäß der Längsrichtung (A) erstreckt und eine Außenfläche (24) aufweist,
einen Kasten (28, 128, 228), der mit der Sohle zusammenwirkt und sich gemäß der Längsrichtung erstreckt;
wobei das erste Schalungselement ferner aufweist:
mindestens eine Messeinrichtung (40, 140, 240, 340, 440), die es ermöglicht, mindestens einen ersten Abweichungsparameter (α1, d1, β) zu bestimmen, der für die Abweichung der Sohle (22, 122, 222, 322, 422) relativ zu einer ersten vertikalen Ebene (P1) repräsentativ ist; und
eine Signalübertragungsvorrichtung (50), die mit der Messeinrichtung (40, 140, 240, 340, 440) verbunden ist, um den ersten Abweichungsparameter (α1, d1, β) zu einer an der Oberfläche befindlichen Empfangsstation (60) zu übertragen,
wobei bei dem Verfahren:
Beton in den Graben eingebracht wird und während des Einbringens von Beton in den Graben:
mindestens ein erster Abweichungsparameter der Sohle des ersten Schalungselements relativ zu der ersten vertikalen Ebene bestimmt wird;
die erste Schalungsvorrichtung angehoben wird, wenn der erste Abweichungsparameter größer als ein erster vorbestimmter Schwellenwert ist, und das Anheben gestoppt wird, wenn der erste Abweichungsparameter kleiner als ein zweiter vorbestimmter Schwellenwert ist.

20. Betonierverfahren nach Anspruch 19, wobei die erste Schalungsvorrichtung nach dem Stoppen des Anhebens wieder abgesenkt wird.

## Claims

1. A formwork device (10) for an end of a panel of a molded wall, said formwork device extending along a longitudinal direction (A) and comprising at least one first formwork element (20) including:
a base (22) extending along the longitudinal direction (A) and having an outer face (24),
a casing (28) cooperating with the base and extending along the longitudinal direction;
the first formwork element further including:
at least one measuring device (40) fixed to the casing (28) and configured to determine at least one first deviation parameter (α1, d1, β) representative of the deviation of the base (22) with respect to a first vertical plane (P1); and
a signal-transmitting device (50) connected to the measuring device (40) to transmit the first deviation parameter (α1, d1, β) to a receiving station (60) located at the surface.

2. The formwork device as claimed in claim 1, wherein the casing (28) includes an opening (29) into which the measuring device is inserted.

3. The formwork device as claimed in claim 2, wherein the casing (28) includes:
a central part (30) equipped with a seal carrier (32) and extending along the longitudinal direction (A), and
at least one lateral part connecting the central part to the base, the opening (29) being made in the lateral part.

4. The formwork device as claimed in claim 2 or 3, wherein the measuring device (40) comprises at least one inclinometer (42).

5. The formwork device as claimed in any one of the preceding claims, wherein the signal-transmitting device (50) comprises a cable (52,152) connected to the measuring device (40,140).

6. The formwork device as claimed in claim 5, wherein the cable (52) extends inside the casing (28).

7. The formwork device as claimed in any one of the preceding claims, wherein the measuring device (40) is disposed at a longitudinal end part (20b) of the first formwork element (20).

8. The formwork device as claimed in any one of the preceding claims, further comprising a second formwork element (20') fixed to the first formwork element (20), the second formwork element (20') comprising:
a base (22') extending along the longitudinal direction (A) and having an outer face;
a casing (28') cooperating with the base and extending along the longitudinal direction (A);
at least one measuring device (40') configured to determine a second deviation parameter representative of the deviation of the base (22') of the second formwork element (20') with respect to the first vertical plane (P1); and
a signal-transmitting device (50') connected to the measuring device (40') of the second formwork element (20') to transmit the second deviation parameter to the receiving station (60).

9. The formwork device as claimed in claim 8, wherein the signal-transmitting device (50) of the first formwork element (20) extends inside the casing (28') of the second formwork element (20').

10. A formwork device (110, 210, 310, 410) for an end of a panel of a molded wall, said formwork device extending along a longitudinal direction (A) and comprising at least one first formwork element (120, 220, 320, 420) including:
a base (122, 222, 322, 422) extending along the longitudinal direction (A) and having an outer face (24),
a casing (128, 228) cooperating with the base and extending along the longitudinal direction;
the first formwork element further including:
at least one measuring device (140, 240, 340, 440) configured to determine at least one first deviation parameter (α1, d1, β) representative of the deviation of the base (122, 222, 322, 422) with respect to a first vertical plane (P1), the measuring device (140, 240) being movable with respect to the casing (128, 228) along the longitudinal direction (A); and
a signal-transmitting device (50) connected to the measuring device (140, 240, 340, 440) to transmit the first deviation parameter (α1, d1, β) to a receiving station (60) located at the surface.

11. The formwork device as claimed in claim 10, wherein the first formwork element (120) includes a guiding tube (170,270) extending along the longitudinal direction (A), the measuring device (140,240) being connected to a displacement device to be displaced inside the guiding tube along the longitudinal direction.

12. The formwork device as claimed in claim 11, wherein the guiding tube (170) is disposed in the casing (128).

13. The formwork device as claimed in any one of claims 10 to 12, further comprising a second formwork element (120') fixed to the first formwork element (120), the second formwork element comprising:
a base (122') extending along the longitudinal direction (A) and having an outer face;
a casing (128') cooperating with the base and extending along the longitudinal direction (A);
wherein the measuring device (140) is movable with respect to the casing (128') of the second formwork element (120) along the longitudinal direction.

14. The formwork device as claimed in claims 12 and 13, wherein the guiding tube (170) extends inside the casings (128, 128') of the first and second formwork elements (120, 120').

15. The formwork device as claimed in any one of the preceding claims, wherein the first parameter measured is an angle of deviation (α1) between the longitudinal direction (A) and the first vertical plane (P1), an angle of deviation (β) between a direction perpendicular to the longitudinal direction (A) and the first vertical plane (P1), or else a distance (d1) between the first vertical plane (P1) and the outer face of the base, considered in a horizontal plane.

16. A formwork installation (500) comprising a formwork device (10,110,210) as claimed in any one of the preceding claims, and a receiving station (60) connected to the measuring device (40, 140, 240) via the signal-transmitting device (50) of at least the first formwork element.

17. The formwork installation as claimed in claim 16, wherein the receiving station (60) includes a screen (62) to display the value of the first deviation parameter.

18. The installation as claimed in claim 16 or 17, comprising a formwork device as claimed in any one of claims 10 to 14, **characterized in that** it further includes means (172) for translationally displacing the measuring device (140, 240) with respect to the casing (128, 228).

19. A concreting method comprising:
introducing at least one formwork device into a trench, said formwork device extending along a longitudinal direction (A) and comprising at least one first formwork element (20, 120, 220, 320, 420) including:
a base (22, 122, 222, 322, 422) extending along the longitudinal direction (A) and having an outer face (24),
a casing (28, 128, 228) cooperating with the base and extending along the longitudinal direction;
the first formwork element further including:
at least one measuring device (40, 140, 240, 340, 440) configured to determine at least one first deviation parameter (α1, d1, β) representative of the deviation of the base (22, 122, 222, 322, 422) with respect to a first vertical plane (P1); and
a signal-transmitting device (50) connected to the measuring device (40, 140, 240, 340, 440) to transmit the first deviation parameter (α1, d1, β) to a receiving station (60) located at the surface,
putting concrete in the trench and, during placement of the concrete in the trench:
determining at least one first deviation parameter of the base of the first formwork element with respect to the vertical plane;
raising the formwork device if the first deviation parameter is greater than a first predetermined threshold, and stopping the raising when the first deviation parameter is less than a second predetermined threshold.

20. The concreting method as claimed in claim 19, wherein the first formwork device is lowered after the raising is stopped.
